# EUROPÄISCHE PATENTSCHRIFT

(11) **EP 4 522 917 B1**
(45) Veröffentlichungstag und Bekanntmachung des Hinweises auf die Patenterteilung: **22.04.2026**
(21) Anmeldenummer: 23731513.0
(22) Anmeldetag: 05.05.2023
(51) Int. Cl.: F23N 5/12, F23D 14/02, F23Q 3/00

(54) **VERFAHREN ZUM BETRIEB EINER BRENNEREINRICHTUNG**
METHOD FOR OPERATING A BURNER DEVICE
PROCÉDÉ POUR FAIRE FONCTIONNER UN ENSEMBLE BRÛLEUR

(30) Priorität: 11.05.2022 DE 102022111802
(43) Veröffentlichungstag der Anmeldung: 19.03.2025
(73) Patentinhaber: Viessmann Holding International GmbH, 35108 Allendorf (Eder) (DE)
(72) Erfinder: DZUBIELLA, Manfred, 35066 Frankenberg (DE); GLEIM, Eugen, 35094 Lahntal (DE); PAESLER, Lars, 35037 Marburg (DE); RIES, Martin, 35066 Frankenberg (DE); STUTZMANN, Sven, 59969 Bromskirchen (DE)
(74) Vertreter: Wolf & Wolf Patentanwaltsgesellschaft mbH
(86) Internationale Anmeldenummer: PCT/DE2023/150009
(87) Internationale Veröffentlichungsnummer: WO 2023/217327

(56) Entgegenhaltungen:
- EP-A1- 3 767 175
- EP-A2- 2 357 410
- WO-A1-2015/017018

## Beschreibung

Die Erfindung betrifft ein Verfahren zum Betrieb einer Brennereinrichtung gemäß dem Oberbegriff des Patentanspruchs 1.

Ein Verfahren der eingangs genannten Art ist aus dem Dokument DE 10 2020 107 735 A1 bekannt. Bei diesem Verfahren wird Luft in einen Brennraum gefördert. Ferner werden mit einer im von der Luft gefluteten Brennraum angeordneten Zündeinrichtung Zündfunken erzeugt. Außerdem wird bei laufender Erzeugung der Zündfunken ein Brenngas der Luft zugemischt. Schließlich werden im Zeitraum von vor Erzeugung der Zündfunken bis nach Zumischung des Brenngases an der Zündeinrichtung anliegende elektrische Spannungswerte gemessen. Bei dieser Lösung erfolgt die Spannungsmessung allerdings nicht nur während des Vorhandenseins des Zündfunkens, sondern bereits davor, um über die sich im Laufe der Messung ergebende Spannungsänderung ermitteln zu können, dass diese einen Mindestwert, mithin der Zündfunke eine Mindestqualität aufweist. Oder nochmals in anderen Worten: Dieses Verfahren dient zur Beurteilung der Qualität des Zündfunkens.

Die Dokumente EP 2 357 410 A2, WO 2015/017018 A1 und EP 3 767 175 A1, auf dem die zweiteilige Form von Anspruch 1 basiert, zeigen ähnliche relevante Verfahren.

Der Erfindung liegt die Aufgabe zugrunde, ein Verfahren der eingangs genannten Art zu verbessern. Insbesondere soll ein Verfahren geschaffen werden, mit dem (bei Bedarf zusätzlich zum vorgenannten Verfahren) eine möglichst einfache Einstellung des Brenngas-Luft-Gemisches realisierbar ist, und zwar auch bei Verwendung eines Wasserstoff enthaltenden Brenngases.

Diese Aufgabe ist mit einem Verfahren der eingangs genannten Art durch die im Kennzeichen des Patentanspruchs 1 aufgeführten Merkmale gelöst.

Es ist vorgesehen, dass die im besagten Zeitraum gemessenen, einen Spannungsverlauf bildenden Spannungswerte zur Detektion einer mit Verbrennung des mindestens 20 Vol.-% Wasserstoff enthaltenden Brenngas-Luft-Gemisches beginnenden Flammenbildung ausgewertet werden.

Somit wird die Phase der Zumischung des Brenngases beim Starten der Brennereinrichtung bezüglich der dabei auftretenden elektrischen Spannung genau beobachtet. Dieses Verfahren dient dabei insbesondere zur Erkennung der Qualität des Brenngases und einer darauf basierenden bzw. daraus abgeleiteten Regelung der Brennereinrichtung.

Das erfindungsgemäße Verfahren zeichnet sich dadurch aus, dass zur Detektion der Flammenbildung der Spannungsverlauf an einem zwischen zwei Elektroden der Zündeinrichtung angeordneten Kondensator gemessen wird, wobei ein vergleichsweise großer Gradient am Spannungsverlauf des Kondensators als Zeichen für einen vergleichsweise großen und ein vergleichsweise kleiner Gradient am Spannungsverlauf des Kondensators als Zeichen für einen vergleichsweise kleinen Wasserstoffanteil im Brenngas gewertet wird.

Andere vorteilhafte Weiterbildungen des erfindungsgemäßen Verfahrens ergeben sich aus den abhängigen Patentansprüchen.

Das erfindungsgemäße Verfahren einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: schematisch die Brennereinrichtung zur Durchführung des erfindungsgemäßen Verfahrens;
- Figur 2: einen Spannungsverlauf während der Flammenbildung mit einem kleinen Wasserstoffanteil im Brenngas; und
- Figur 3: einen Spannungsverlauf während der Flammenbildung mit einem großen Wasserstoffanteil im Brenngas.

In Figur 1 ist schematisch eine Brennereinrichtung dargestellt, mit der das erfindungsgemäße Verfahren durchführbar ist. Bei diesem Verfahren wird zunächst in bekannter Weise Luft in einen Brennraum 1 gefördert, und zwar insbesondere, wie dargestellt, über die Leitung 1.1 und den Brenner 1.2. Ferner werden mit einer im von der Luft gefluteten Brennraum 1 angeordneten, zwei Zündelektroden 2.2 aufweisenden Zündeinrichtung 2 Zündfunken erzeugt. Weiterhin wird bei laufender Erzeugung der Zündfunken ein Brenngas der Luft zugemischt, und zwar wieder über die Leitung 1.1 und den Brenner 1.2. Im Zeitraum von vor Erzeugung der Zündfunken bis nach Zumischung des Brenngases werden außerdem an der Zündeinrichtung 2 anliegende elektrische Spannungswerte (in der physikalischen Einheit "Volt") gemessen. Noch etwas genauer betrachtet, wird die elektrische Spannung zwischen den vorgenannten Zündelektroden 2.2 gemessen. Hierzu dient das in Figur 1 schematisch dargestellte Voltmeter 2.3.

Wesentlich für das erfindungsgemäße Verfahren ist nun, dass die im besagten Zeitraum gemessenen, einen Spannungsverlauf bildenden Spannungswerte zur Detektion einer mit Verbrennung des mindestens 20 Vol.-% Wasserstoff enthaltenden Brenngas-Luft-Gemisches beginnenden Flammenbildung ausgewertet werden. Besonders bevorzugt ist dabei vorgesehen, dass das Brenngas mindestens 90 Vol.-% Wasserstoff enthält.

Ebenso wesentlich für das erfindungsgemäße Verfahren ist dabei weiterhin vorgesehen, dass zur Detektion der Flammenbildung der Spannungsverlauf an einem zwischen den zwei Elektroden 2.2 der Zündeinrichtung 2 angeordneten Kondensator 2.1 gemessen wird. Vorzugsweise wird dabei der Spannungsverlauf zwar analog erfasst, zur Auswertung aber (in einer entsprechenden Elektronikeinheit) digitalisiert.

Erfindungsgemäß ist dabei vorgesehen, dass eine Änderung des Spannungsverlaufs am Kondensator 2.1 im besagten Zeitraum als Zeichen für die Flammenbildung gewertet wird. Die besagte Änderung kann dabei je nach verwendetem Zündtransformator wahlweise ein Abfallen (wie in den Figuren 2 und 3 dargestellt) oder aber auch ein Ansteigen (nicht extra dargestellt) im Spannungsverlauf sein.

Erfindungsgemäß ist des Weiteren vorgesehen, dass ein vergleichsweise großer Gradient am Spannungsverlauf des Kondensators 2.1 als Zeichen für einen vergleichsweise großen und ein vergleichsweise kleiner Gradient am Spannungsverlauf des Kondensators 2.1 als Zeichen für einen vergleichsweise kleinen Wasserstoffanteil im Brenngas gewertet wird. Wie ersichtlich, zeigt Figur 2 dabei den kleinen und Figur 3 den großen Gradienten.

Wiederum mit Verweis auf die beiden Figuren ist ferner bevorzugt vorgesehen, dass ein vergleichsweise großer Unterschied (siehe Figur 2) zwischen dem Spannungswert am Kondensator 2.1 vor und nach der Flammenbildung als Zeichen für einen vergleichsweise kleinen und ein vergleichsweise kleiner Unterschied (siehe Figur 3) zwischen dem Spannungswert am Kondensator 2.1 vor und nach der Flammenbildung als Zeichen für einen vergleichsweise großen Wasserstoffanteil im Brenngas gewertet wird.

Nochmals mit anderen Worten ausgedrückt: Über die erfindungsgemäße Detektion ist es letztlich sogar möglich, zu erkennen, wieviel Wasserstoff im Brenngas enthalten ist, denn dieser Anteil beeinflusst - wie dargestellt - einerseits die Steilheit und andererseits das Endniveau der Verlaufskurve.

Bezüglich der vorgenannten Einstellung des Brenngas-Luft-Gemisches ist dabei weiterhin, wie an sich bekannt, bevorzugt vorgesehen, dass im besagten Zeitraum ein Volumenstrom an zugeführtem Brenngas von null beginnend kontinuierlich gesteigert wird. Besonders bevorzugt ist darüber hinaus erfindungsgemäß aber auch noch vorgesehen, dass der Volumenstrom an zugeführtem Brenngas ab Feststellung einer Flammenbildung konstant gehalten wird, d. h. das Verhältnis aus Brenngas und Luft wird idealerweise genau bei dem Verhältnis fixiert, bei dem die Flamme zustande gekommen ist (optimale Verbrennung).

Nochmals in anderen Worten ausgedrückt, zeichnet sich das erfindungsgemäße Verfahren somit insbesondere wie folgt aus:
Der Brennerstart erfolgt, indem dem Verbrennungssystem ein konstanter Luftvolumenstrom zugeführt wird. Anschließend wird die Zündung eingeschaltet, wodurch sich Hochspannungsentladungen zwischen den Zündelektroden 2.1 ausbilden. Innerhalb weniger Millisekunden wird durch das entstehende Plasma der ionisierten Luft die maximale Durchbruchspannung erreicht. Durch den Zündfunken wirkt eine Spannung auf dem Kondensator 2.1, welche als Messsignal dient und im (nicht extra dargestellten) Feuerungsautomaten digitalisiert wird. Der Kondensator 2.1 hat beim Einschalten der Zündung ein kondensatortypisches Ladeverhalten. Zur Unterdrückung elektromagnetischer Effekte wird das digitalisierte Signal softwareseitig gefiltert. Sofern eine "sichere" Zündung festgestellt worden ist (vergleiche wiederum das Dokument DE 10 2020 107 735 A1), wird das Gassicherheitsventil geöffnet und das Gasregelventil gemäß Kennlinie (Gasrampe) verfahren. Nachdem das Brenngas-Luft-Gemisch den Brennraum bzw. die Elektroden erreicht hat, setzen unverzüglich thermochemische, vorwiegend exotherme Reaktionen ein, die zu einer selbst erhaltenden Flammenausbreitung führen. Die Exothermie der Flamme selbst führt zu einer Veränderung der Leitfähigkeit an den Zündelektroden 2.1, wodurch die Durchbruchsspannung sinkt. Dadurch kommt es zum Entladen des Kondensators, und zwar trotz eingeschalteter Zündung. Das digitalisierte Signal erfährt entsprechend der gewählten Filtereinstellungen ebenfalls eine Veränderung. Mittels schwellwert-(niveaubasierter) oder gradientenbasierter Auswertung des Signals können, wie oben genauer beschrieben, verschiedene Vorgänge des Startablaufs wie Flammenerkennung oder Stopp der Gasrampe gesteuert werden. Rückschlüsse auf die Zusammensetzung des Brenngas-Luftgemisches können beispielsweise durch Bewertung von Zündzeit und dem Gradienten des Signals gezogen werden.

### Bezugszeichenliste

- 1: Brennraum
- 1.1: Leitung
- 1.2: Brenner
- 2: Zündeinrichtung
- 2.1: Kondensator
- 2.2: Zündelektrode
- 2.3: Voltmeter

## Patentansprüche

1. Verfahren zum Betrieb einer Brennereinrichtung, bei dem Luft in einen Brennraum (1) gefördert wird, bei dem mit einer im von der Luft gefluteten Brennraum (1) angeordneten Zündeinrichtung (2) Zündfunken erzeugt werden, bei dem bei laufender Erzeugung der Zündfunken ein Brenngas der Luft zugemischt wird und bei dem im Zeitraum von vor Erzeugung der Zündfunken bis nach Zumischung des Brenngases an der Zündeinrichtung (2) anliegende elektrische Spannungswerte gemessen werden, wobei die im besagten Zeitraum gemessenen, einen Spannungsverlauf bildenden Spannungswerte zur Detektion einer mit Verbrennung des mindestens 20 Vol.-% Wasserstoff enthaltenden Brenngas-Luft-Gemisches beginnenden Flammenbildung ausgewertet werden,
**dadurch gekennzeichnet, dass**
zur Detektion der Flammenbildung der Spannungsverlauf an einem zwischen zwei Elektroden der Zündeinrichtung (2) angeordneten Kondensator (2.1) gemessen wird,
wobei ein vergleichsweise großer Gradient am Spannungsverlauf des Kondensators (2.1) als Zeichen für einen vergleichsweise großen und ein vergleichsweise kleiner Gradient am Spannungsverlauf des Kondensators (2.1) als Zeichen für einen vergleichsweise kleinen Wasserstoffanteil im Brenngas gewertet wird.

2. Verfahren nach Anspruch 1,
**dadurch gekennzeichnet,**
**dass** eine Änderung des Spannungsverlaufs am Kondensator (2.1) im besagten Zeitraum als Zeichen für die Flammenbildung gewertet wird.

3. Verfahren nach Anspruch 1 oder 2,
**dadurch gekennzeichnet,**
**dass** ein vergleichsweise großer Unterschied zwischen dem Spannungswert am Kondensator (2.1) vor und nach der Flammenbildung als Zeichen für einen vergleichsweise kleinen und ein vergleichsweise kleiner Unterschied zwischen dem Spannungswert am Kondensator (2.1) vor und nach der Flammenbildung als Zeichen für einen vergleichsweise großen Wasserstoffanteil im Brenngas gewertet wird.

4. Verfahren nach einem der Ansprüche 1 bis 3,
**dadurch gekennzeichnet,**
**dass** im besagten Zeitraum ein Volumenstrom an zugeführtem Brenngas von null beginnend kontinuierlich gesteigert wird.

5. Verfahren nach Anspruch 4,
**dadurch gekennzeichnet,**
**dass** der Volumenstrom an zugeführtem Brenngas ab Feststellung einer Flammenbildung konstant gehalten wird.

6. Verfahren nach einem der Ansprüche 1 bis 5,
**dadurch gekennzeichnet,**
**dass** das Brenngas mindestens 90 Vol.-% Wasserstoff enthält.

7. Verfahren nach einem der Ansprüche 1 bis 6,
**dadurch gekennzeichnet,**
**dass** der Spannungsverlauf zwar analog erfasst, zur Auswertung aber digitalisiert wird.

## Claims

1. A method for operating a burner device, in which air is conveyed into a combustion chamber (1), in which ignition sparks are generated using an ignition device (2) that is arranged in the combustion chamber (1), which is flooded with the air, in which during continuous generation of the ignition sparks, a fuel gas is admixed with the air, and in which in the time period from before generation of the ignition sparks until after the admixture of the fuel gas, electric voltage values applied at the ignition device (2) are measured, wherein the voltage values which are measured in the said time period and which form a voltage curve are evaluated to detect flame formation which begins with combustion of the fuel gas/air mixture containing at least 20 vol% hydrogen,
**characterized in that**
to detect the flame formation, the voltage curve is measured at a capacitor (2.1) arranged between two electrodes of the ignition device (2), wherein a comparatively large gradient at the voltage curve of the capacitor (2.1) is assessed as a sign for a comparatively large hydrogen proportion in the fuel gas and a comparatively small gradient at the voltage curve of the capacitor (2.1) is assessed as a sign for a comparatively small hydrogen proportion in the fuel gas.

2. The method according to claim 1,
**characterized**
**in that** a change of the voltage curve at the capacitor (2.1) in the said time period is assessed as a sign for the flame formation.

3. The method according to claim 1 or 2,
**characterized**
**in that** a comparatively large difference between the voltage value at the capacitor (2.1) before and after the flame formation is assessed as a sign for a comparatively small hydrogen proportion in the fuel gas and a comparatively small difference between the voltage value at the capacitor (2.1) before and after the flame formation is assessed as a sign for a comparatively large hydrogen proportion in the fuel gas.

4. The method according to any one of claims 1 to 3,
**characterized**
**in that** a volumetric flow of supplied fuel gas is increased continuously in the said time period, starting from zero.

5. The method according to claim 4,
**characterized**
**in that** from the determination of flame formation, the volumetric flow of supplied fuel gas is kept constant.

6. The method according to any one of claims 1 to 5,
**characterized**
**in that** the fuel gas contains at least 90 vol% hydrogen.

7. The method according to any one of claims 1 to 6,
**characterized**
**in that** although the voltage curve is detected in an analogue manner, it is digitized for evaluation.

## Revendications

1. Procédé opérationnel pour un dispositif de brûleur, lors duquel de l'air est acheminé dans une chambre de combustion (1), lors duquel, à l'aide d'un dispositif d'allumage (2) placé dans la chambre de combustion (1) inondée d'air sont créées des étincelles, lors duquel, sous création continue d'étincelles, un gaz de combustion est ajouté à l'air et lors duquel, dans la période allant de la création d'étincelles jusqu'après l'ajout du gaz de combustion, des valeurs de tension électrique appliquées au dispositif d'allumage (2) sont mesurées, les valeurs de tension mesurées pendant ladite période, constituant une courbe de tension étant évaluées, pour la détection d'une formation de flammes, commençant avec la combustion du mélange gaz de combustion-air contenant au moins 20 % en volume d'hydrogène,
**caractérisé**
**en ce que** pour la détection de la formation de flammes, la courbe de tension est mesurée sur un condensateur (2.1) placé entre deux électrodes du dispositif d'allumage (2),
un gradient comparativement élevé sur la courbe de tension du condensateur (2.1) étant évalué comme un signe d'une proportion d'hydrogène comparativement élevée et un gradient comparativement faible sur la courbe de tension du condensateur (2.1) étant évalué comme un signe d'une proportion d'hydrogène comparativement faible dans le gaz de combustion.

2. Procédé selon la revendication 1,
**caractérisé**
**en ce qu'**une variation de la courbe de tension sur le condensateur (2.1) dans ladite période est évaluée comme un signe de la formation de flammes.

3. Procédé selon la revendication 1 ou 2,
**caractérisé**
**en ce qu'**une différence comparativement élevée entre la valeur de tension au condensateur (2.1) avant et après la formation de flammes est évaluée comme un signe d'une proportion comparativement faible et une différence comparativement faible entre la valeur de tension au condensateur (2.1) avant et après la formation de flammes est évaluée comme un signe d'une proportion comparativement élevée d'hydrogène dans le gaz de combustion.

4. Procédé selon l'une quelconque des revendications 1 à 3,
**caractérisé**
**en ce que** dans ladite période, l'on fait augmenter en continu un débit volumétrique de gaz de combustion alimenté, en commençant par zéro.

5. Procédé selon la revendication 4,
**caractérisé**
**en ce que** l'on maintient constant le débit volumétrique de gaz de combustion alimenté à partir de la constatation d'une formation de flammes.

6. Procédé selon l'une quelconque des revendications 1 à 5,
**caractérisé**
**en ce que** le gaz de combustion contient au moins 90 % en volume d'hydrogène.

7. Procédé selon l'une quelconque des revendications 1 à 6,
**caractérisé**
**en ce que** bien que détectée analogiquement, la courbe de tension est numérisée pour l'évaluation.
